# EUROPÄISCHE PATENTSCHRIFT

(11) **EP 0 073 332 B1**
(45) Veröffentlichungstag und Bekanntmachung des Hinweises auf die Patenterteilung: **27.11.1985**
(21) Anmeldenummer: 82106529.9
(22) Anmeldetag: 20.07.1982
(51) Int. Cl.: E02D 31/02

(54) **Schutzmaterial für Bitumenanstriche oder dergleichen**
Protecting material for bituminous layers or the like
Matériau de protection pour couches bitumineuses ou similaire

(30) Priorität: 25.08.1981 DE 3133473; 06.02.1982 DE 3204109
(43) Veröffentlichungstag der Anmeldung: 09.03.1983
(73) Patentinhaber: KLÖCKNER-PENTAPLAST GMBH, D-5430 Montabaur (DE)
(72) Erfinder: Egenolf, Walter, D-6250 Limburg (DE); Reusch, Raimund, D-5431 Niederelbert (DE)
(74) Vertreter: Bauer, Wulf (DE)

## Beschreibung

Die Erfindung bezieht sich auf ein Schutzmaterial für Bitumenanstriche oder dergleichen, das aus einer dünnen und im wesentlichen steifen Kunststoffolie besteht, in der flächenperiodisch angeordnete und insbesondere im Tiefziehverfahren hergestellte, längliche Auswölbungen ausgebildet sind.

Üblicherweise werden Kellergeschoss-Aussenwände zunächst durch einen, auf das Mauerwerk aufgetragenen lsolierputz und dann durch einen, auf diesem Isolierputz aufgetragenen lsolieranstrich in Form eines Bitumenanstrichs gegen Feuchtigkeit geschützt, bevor gegen sie wieder Erdreich angefüllt wird. Beim Anschüttvorgang des Erdreichs, der normalerweise mittels eines Baggers ausgeführt wird, ist jedoch praktisch nicht zu vermeiden, dass im Erdreich enthaltene Steine und Bauschutt an den Bitumenanstrich gelangen und ihn beschädigen. Besonders kritische Verhältnisse treten auf, wenn das anzuschüttende Erdreich grosse Steine oder gar Felsbrocken enthält, oder, wie vielfach üblich, überwiegend aus Bauschutt besteht. Dann ist die Gefahr einer Beschädigung des Schutzanstrichs praktisch nicht zu vermeiden, bei beschädigtem Schutzanstrich kann jedoch Feuchtigkeit oder Wasser das Mauerwerk, insbesondere auch den Isolierputz durchdringen. Damit ist der Keller praktisch ständig feucht.

Aus der DE-A-2 545 762 ist ein flexibler Hohlkörper aus mindestens zwei Kunststoffolien bekannt, von denen jede Kunststoffolie mit einer Vielzahl von noppen- oder rippenartigen Ausprägungen versehen ist, die die Folien im Abstand halten und zur Bildung eines Hohlraumes zwischen den Folien dienen. Um die Flexibilität eines solchen Hohlkörpers in seiner Ebene zu erhöhen und damit Dehnungen zu ermöglichen, weist zumindest eine Folie weitere Ausprägungen auf, die einen einfachen talförmigen oder einen beliebig geformten, welligen Querschnitt besitzen und die sich linear über die Folie erstrecken. Nur wenn alle zusätzlichen Ausprägungen in einer Richtung verlaufen, bilden die beiden Folien einen Hohlkörper, der nur in einer Richtung flexibel und in der dazu senkrechten Richtung biegesteif ist. Ansonsten kann der Hohlkörper in allen Richtungen gebogen und bedarfsweise aufgerollt werden. Ein in allen Richtungen steifer Hohlkörper wird nicht erreicht.

Aus der DE-A-2 727 086 ist ein Isolierelement aus einer Kunststoffolie bekannt, die mit in nebeneinander angeordneten Reihen von als Abstandhalter ausgebildeten primären Einpressungen versehen ist. Aufgrund des Abstandes zwischen den Einpressungen ist dieses Isolierelement in keiner Richtung steif. Zusätzlich sind hier sekundäre Einpressungen vorgesehen, die als konische Teile ausgebildet sind und die beim Aneinanderschliessen mehrerer Isolierelemente durch Selbsthemmung eine gut haftende Verbindung in den Randbereichen der überlappenden Elemente schaffen. Eine druckknopfartige Verbindung, die eine Hinterschneidung voraussetzt, ist hier nicht vorhanden.

Weiterhin sind sogenannte Bitumenwellplatten bekannt, die aus gewellter, bitumengetränkter Presspappe gefertigt sind. Eine ähnliche Formgebung weisen die bekannten, von der Anmelderin hergestellten Schutzmaterialien aus gewellter Hart-PVC-Folie auf. Diese Folie ist etwa 0,5 mm dick und besitzt durch ihre Wellung ebenfalls eine Stabilität in einer Richtung. Derartige Folien sind beispielsweise in der Hausmitteilung der Klöckner-Werke AG «Pütt und Hütte», Ausgabe 3,/77 beschrieben. Schliesslich beschreibt auch die genannte norwegische Patentschrift 111 836 eine derartige Wellplatte, in der zusätzlich im Bereich der Kammlinien der Wellen die Auswölbungen, die parallel zu den Wellen verlaufen, vorgesehen sind.

Schliesslich ist aus dem deutschen Gebrauchsmuster 7 228 779 eine sogenannte Noppenfolie bekannt, die im Quadratraster angeordnete Noppen mit runder, dreieckiger oder quadratischer Grundform aufweist. Der Abstand der Netzlinien des Quadratrasters ist deutlich grösser als die Längenabmessung bzw. der Durchmesser der Noppen. Aufgrund dieser geometrischen Anordnung und Ausbildung der Noppen lässt sich die Noppenfolie einfach biegen, im Gegensatz zum Schutzmaterial der eingangs genannten Art ist sie in keiner Richtung steif. Dies führt zu einer weiteren Erschwernis beim praktischen Einsatz.

Aufgabe der Erfindung ist es, ausgehend von dem bekannten Schutzmaterial der eingangs genannten Art ein Schutzmaterial zu schaffen, das die Nachteile des bekannten Schutzmaterials vermeidet und in der Lagerhaltung, beim Anbringen des Schutzmaterials an einer Kelleraussenwand und schliesslich beim Hinterfüllen einer Baugrube bessere Eigenschaften als das bekannte Schutzmaterial zeigt.

Diese Aufgabe wird dadurch gelöst, dass ein erster Teil dieser länglichen Auswölbungen in eine Richtung und der andere, zweite Teil der Auswölbungen in einer hierzu quer verlaufenden Richtung angeordnet sind, und dass die hintereinanderliegenden Auswölbungen, die zu einem Teil der Auswölbungen gehören, durch je eine querlaufende Auswölbung aus dem anderen Teil der Auswölbungen voneinander getrennt sind, und umgekehrt.

Die länglichen Auswölbungen bewirken ähnlich wie die Wellen der Wellplatten eine Aussteifung. Da der erste Teil der Auswölbungen quer zum zweiten Teil verläuft, verläuft auch die aussteifende Wirkung der beiden Teile in zwei quer verlaufenden Richtungen. Mithin ist das erfindungsgemässe Schutzmaterial in zwei zueinander rechtwinklichen Richtungen seiner Ebene steif. Es kann daher auch nicht mehr, wie die bekannten Wellplatten (Bitumenwellplatten oder Wellplatten aus Hart-PVC) oder die bekannte Noppenfolie aufgerollt werden, vielmehr wird es in grossformatigen Tafeln angeboten, die sich platzsparend und bequem aufeinander stapeln lassen. Dabei wird eine wesentlich dichtere Packung erzielt als beim Aufrollen, so dass die Lagerhaltung des erfindungsgemässen Schutzmaterials geringeren Aufwand verursacht als dies bei den aufgerollten Produkten nach dem Stand der Technik der Fall ist.

Weiterhin lassen sich die grossformatigen Tafeln aufgrund ihrer Eigensteifigkeit sehr günstig gegen einen Isolieranstrich legen, es bedarf sehr weniger Befestigungspunkte, weil sich die Tafeln nicht, wie dies bei den bekannten, aufwickelbaren Produkten der Fall ist, zurückrollen, sondern vielmehr bereits die ebene Form haben, die sie auch während ihrer späteren Verwendung aufweisen müssen. Aufgrund der Formsteifigkeit ist die Gefahr, dass das Schutzmaterial nach der Erfindung aufgrund des Drucks von unten angefülltem Erdmaterial oben von dem Isolieranstrich freikommt, gering und in der Praxis auszuschliessen.

Die erfindungsgemässen Platten aus Hart-PVC werden üblicherweise so verlegt, dass sich benachbarte Platten um ein gewisses Mass überlappen. Um die Verlegearbeiten weiter zu vereinfachen, sind zumindest in diesen Überlappungsbereichen druckknopfartige Ausformungen angeordnet, die in Richtung der Auswölbungen nach aussen vorspringen. Sie können auf den Auswölbungen oder neben den Auswölbungen angeordnet und insbesondere Teil der Auswölbungen sein. Zweckmässigerweise ragen sie nicht über die Gesamthöhe des erfindungsgemässen Schutzmaterials hinaus.

Die Ausgestaltung der druckknopfartigen Ausformungen ist an sich beliebig, entscheidend ist nur, dass diese druckknopfartigen Ausformungen so periodisch angeordnet sind, dass unabhängig von einer Verschiebung zweier benachbarter Schutztafein in den beiden Richtungen der Tafelebene und unabhängig von einer 90°-oder 180°-Drehung einer Tafel um eine senkrecht zur Schutztafel verlaufende Achse gegenüber den anderen Tafeln ein Eingriff der Ausformungen möglich ist. Die Ausformungen können beispielsweise in der Mitte der nicht ausgewölbten Flächen neben den Auswölbungen und in Richtung dieser Auswölbungen vorspringen. Vorteilhaft ist jedoch, die Ausformungen mit den Auswölbungen zu kombinieren. Hierbei wird vorgeschlagen, zumindest einen Teilbereich der firstartigen Spitzen der Vorsprünge als Ausformungen auszubilden. Hierzu sind unterhalb dieser Spitzen und etwa auf halber Höhe der dachartigen Schrägen Rillen eingedrückt, die einen Hinterschnitt ergeben, so dass die Spitzenbereiche der Auswölbungen ein druckknopfartiges Profil bekommen.

Vorteilhafterweise haben alle Ausformungen derartige Rillen, die einen Hinterschnitt ausbilden. Das Mass dieses Hinterschnitts ist dabei so auf die Materialeigenschaften und insbesondere auf die Materialstärke der Schutztafel abgestimmt, dass das Einrasten übereinanderliegender Ausformungen erst oberhalb eines leichten, einem Faustschlag entsprechenden Drucks auftritt. Diese Tafel ist mit einer anderen, zweiten Tafel an beliebiger Stelle und bei beliebiger 90°-Drehung durch Einklipsen verrastbar. Dies führt zu einer sehr vereinfachten Montage, insbesondere ist eine hängende Montage möglich. Dabei werden an einer hohen Kellergeschossaussenwand lediglich obere Schutztafein befestigt und an diese untere Schutztafeln angeklipst. Diese unteren Schutztafeln sind mit der Aussenwand selbst nicht verbunden. Der Hinterschnitt schliesslich hat sich als sehr vorteilhaft erwiesen bei der Befestigung des erfindungsgemässen Schutzmaterials an Aussenwänden mittels eines Haftputzes, insbesondere Haftputzgipses. Hierzu werden, ähnlich wie bei der Befestigung von Gipskartonplatten an Innenwänden, im Abstand Haftputzflecken gegen die Aussenwand geworfen oder auf das erfindungsgemässe Schutzmaterial gegeben und dieses gegen die Aussenwand angedrückt. Noch bevor der Haftputz abbindet wird eine ausgezeichnete Haftung aufgrund des Luftabschlusses innerhalb der hinterschnittenen Bereiche erreicht.

Das erfindungsgemässe Schutzmaterial hat eine hohe Flächensteifigkeit, die bei der Verlegung an ebenen Flächen sehr vorteilhaft ist. Dieselbe Eigenschaft führt jedoch bei Hausecken zu Schwierigkeiten. Hier wird, in Abhängigkeit von der Materialstärke des Schutzmaterials, entweder vorgeschlagen, L-förmige Stücke vorzusehen, die auf die Hausecken gelegt werden, oder das Schutzmaterial, wenn es eine geringere Materialstärke aufweist, um diese Ecken und entlang einer Linie von Ausformungen zu biegen.

Weitere Merkmale und Vorteile der Erfindung ergeben sich aus den übrigen Ansprüchen sowie aus der nun folgenden Beschreibung eines bevorzugten Ausführungsbeispiels, in der, ohne jede Einschränkung hinsichtlich des Schutzbereichs, das erfindungsgemässe Schutzmaterial näher erläutert und unter Bezugnahme auf die Zeichnung beschrieben wird. In dieser zeigen:
Fig. 1 eine Draufsicht auf das erfindungsgemässe Schutzmaterial von der Seite der Auswölbungen her,
Fig. 2 einen Schnitt entlang der Schnittlinie 11-11 in Fig. 1,
Fig. 3 eine Darstellung entsprechend Fig. 1, jedoch mit druckknopfartigen Ausformungen,
Fig. 4 einen Schnitt entlang der Schnittlinie IV-IV in Fig. 3,
Fig. 5 eine Draufsicht entsprechend Fig. 1 auf ein drittes Ausführungsbeispiel des Schutzmaterials,
Fig. 6 ein Schnittbild entlang der Schnittlinie VI-VI in Fig. 5,
Fig. 7 eine Draufsicht auf eine Dränplatte (ausschnittsweise) für das Schutzmaterial nach den Fig. 5 und 6,
Fig. 8 ein Schnittbild entlang der Schnittlinie VIII-VIII in Fig. 7,
Fig. 9 eine perspektivische Darstellung einer Kelleraussenwand, auf die, hier schichtenweise dargestellt, eine Schutzplatte und eine Dränplatte aufgelegt sind, und
Fig. 10 einen horizontalen Schnitt durch die Anordnung gemäss Fig. 9.

Wie die Fig. 1 und 2 zeigen, sind aus einer unteren, ebenen Fläche 20 einer Hart-PVC-Kunststoffolie längliche und dachartige Auswölbungen 21, 22 im Tiefziehverfahren herausgedrückt. Ihr Querschnitt ist im wesentlichen V-förmig, wie Fig. 2 zeigt. Ihre Länge entspricht, im Niveau der Fläche 20 gemessen, etwa ihrer doppelten Breite und etwa einem Viertel ihrer lichten Höhe. Im gezeigten Ausführungsbeispiel sind die Auswölbungen 21, 22 durch Vierkantmaterial geprägt, dessen Kanten entsprechend abgerundet werden.

Wie die Fig. 1, 3 und 5 zeigen, verlaufen die Auswölbungen 21, 22 auf den Netzlinien eines quadratischen Netzes mit einem Netzlinienabstand von etwa p = 6 cm. Die (horizontalen) Auswölbungen 21, die den ersten Teil der Auswölbungen bilden, stehen dadurch im rechten Winkel zu den (vertikalen) Auswölbungen 22, die den zweiten Teil der Auswölbungen bilden. Betrachtet man eine Netzlinie, beispielsweise die entlang der in Fig. 1 eingezeichneten Schnittlinie 11-11 verlaufende Gerade 23, so erkennt man, dass die Auswölbungen 21 (ebenso wie die Auswölbungen 22) hintereinanderliegend angeordnet sind und jeweils durch eine querstehende Auswölbung 22, auf die sie mittig auftreffen, voneinander getrennt sind. Der Abstand zweier Auswölbungen 21 (und auch 22) auf einer Geraden 23 entspricht somit der Breite einer Auswölbung 21 bzw. 22 in den Ausführungsbeispielen nach den Fig. 1 bis 4. Im dritten Ausführungsbeispiel nach Fig. 5 und 6 beträgt der Abstand zweier, hintereinderfolgender Auswölbungen 21 oder 22 dem vier- bis fünffachen der Breite der Auswölbung.

Die Auswölbungen 21 bzw. 22 nebeneinanderliegender, benachbarter Geraden 23 sind um etwa drei Viertel der Gesamtlänge einer Auswölbung 21, 22 gegeneinander versetzt. Hierdurch wird die Steifigkeit in der entsprechenden Richtung erhöht. Weiterhin wird die Steifigkeit erhöht durch Distanzhalter 24, die im Übergangsbereich zwischen der Giebelseite 25 einer Ausnehmung, z.B. 21, und der Längsmitte der Schräge der angrenzenden Auswölbungen, z.B. 22, angeordnet sind. Vier benachbarte Auswölbungen 21, 22 umrahmen jeweils einen quadratischen Bereich 26, der sich im wesentlichen in der Ebene der unteren Fläche 20 befindet (Fig. 1 bis 4). Im Ausführungsbeispiel nach den Fig. 5 und 6 sind in jedem quadratischen Bereich 26 in Gegenrichtung zu den Auswölbungen 21, 22 vorspringende Ausprägungen 29 vorgesehen. Sie haben quadratische Grundflächen, sind walmdachartig, jedoch mit zwei unterschiedlichen Steigungen, wie Fig. 6 zeigt. Diese Ausprägungen dienen dazu, eine später zu beschreibende Dränplatte B im Abstand zu halten, so dass sich nicht nur zwischenn dem Schutzmaterial und dem Bitumenanstrich, sondern auch auf der nach aussen gewandten Seite des Schutzmaterials Dränagekanäle bilden.

Das erfindungsgemässe Schutzmaterial (Schutzplatte A) wird mit der in den Figuren obenliegenden Fläche, in der sich die Firste der Auswölbungen 21, 22 befinden, gegen einen Isolieranstrich I gelegt. Die untere Fläche 20 steht dann nach aussen. An sie kann direkt Erdmaterial E angefüllt werden, vorteilhafter ist jedoch, auf diese untere Fläche 20 eine Dränplatte B aufzuklipsen, auf die später noch eingegangen wird. Diese Anordnung ist in den Fig. 9 und 10 gezeigt. Insgesamt wird dadurch zwischen dem Schutzmaterial und der Kelleraussenwand ein sehr grosses Luftvolumen, das grösser ist als bei anderen, aus dem Stand der Technik bekannten Schutzmaterialien, eingeschlossen. Dies führt zu einer sehr guten Wärmedämmung. Weiterhin bleiben zwischen der schutzplatte A und der Kelleraussenwand Dränagekanäle frei, die allerdings nicht, wie bei den Bitumenwellplatten, vertikal verlaufen, sondern etwa zickzackförmig ausgebildet sind. Dies hat den Vorteil, dass Steinchen nicht bis zum Boden durchfallen, insgesamt aber eine hervorragende Ableitung eingedrungenen Wassers erreicht wird.

Im zweiten Ausführungsbeispiel nach den Fig. 3 und 4 ist die Ausbildung druckknopfartiger Ausformungen 27 gezeigt. Ausgehend von dem in den Fig. 1 und 2 gezeigten Ausführungsbeispiel, das ansonsten mit dem zweiten, nun zu besprechenden Ausführungsbeispiel nach den Fig. 3 und 4 übereinstimmt, ist etwa in Mitte der dachartigen Schrägen jeder Auswölbung 21, 22 und beidseitig eine in Richtung der jeweiligen Auswölbung 21, 22 verlaufende Rille so eingeprägt, dass ein Hinterschnitt gebildet wird, der das Mass x (s. Fig. 4) hat. Dadurch wird die gesamte firstartige Spitze jeder einzelnen Auswölbung 21, 22 zu einer druckknopfartigen Ausformung 27. Diese kann in eine andere, über oder unter ihr liegende Ausformung 27 gedrückt werden. Der Hinterschnitt x ist dabei so auf die Elastizität und die Materialdicke der Schutztafel abgestimmt, dass die druckknopfartige Ausformung 27 ausreichend und elastisch bleibt, um in eine andere Ausformung 27 eingedrückt werden zu können. Es ist nicht erforderlich, dass sich die Ausformungen 27, wie in den Fig. 3 und 4 gezeigt, über die gesamte Länge der Auswölbungen 21, 22 erstrecken. Sie müssen jedoch so angeordnet sein, dass sie unabhängig von der Relativlage zweier überlappender Schutztafeln stets ein Einrasten ermöglichen.

Aufgrund der Ausformungen 27 besteht die Gefahr, dass gleichsinnig übereinanderliegende Schutztafeln eines Schutztafelstapels ineinander rasten. Dies kann jedoch dadurch verhindert werden, dass die druckknopfartigen Ausformungen 27 so starr ausgebildet werden, dass sie normalerweise, insbesondere durch das Gewicht eines grossen Stapels übereinanderliegender Schutztafeln, nicht einrasten, dass vielmehr für ihr Einrasten ein lockerer Faustschlag oder dergleichen erforderlich ist. Da bei einer gewollten Verbindung, beispielsweise über Faustschlag, zweier Schutztafeln der für die Herstellung einer Verbindung erforderliche Druck in einer kleinen Fläche aufgebracht wird, bei einem Stapel Schutztafeln aber praktisch alle übereinanderliegenden Ausformungen 27 zusammen und zudem noch nahezu gleichmässig belastet werden, steht ein ausreichender Spielraum für die Wahl der Elastizität der Ausformungen 27 zur Verfügung. Der Hinterschnitt x wird so gewählt, dass eine praxisgerechte Verarbeitung der Schutztafeln möglich bleibt, ohne dass die Schutztafeln dann ineinander rasten, wenn sie einfach übereinander gestapelt werden.

Das Ausführungsbeispiel nach den Fig. 5 und 6 entspricht im wesentlichen dem Ausführungsbeispiel nach den Fig. 3 und 4. Jedoch sind die Auswölbungen 21, 22 schmaler ausgebildet, ihre Länge entspricht etwa ihrer sechsfachen Breite. Auch ist der Abstand zwischen auf derselben Geraden liegenden Auswölbungen 21, 22 grösser als die Breite einer Auswölbung, er beträgt hier etwa ein Drittel der Länge einer Auswölbung 21, 22. Im Gegensatz zu den beiden oben beschriebenen Ausführungsbeispielen sind keine Distanzhalter 24 vorgesehen. Die Ausprägungen 29 wurden bereits oben beschrieben. Um ein vereinfachtes Knicken der Schutzplatte zu ermöglichen, sind in der Mitte jeder Auswölbung 21, 22 und somit auf den Geraden 23 Einkehlungen 28 vorgesehen, die als Sollknickstelle für die Eckbiegung dienen. Die Ebene 20 ist im Ausführungsbeispiel nach den Fig. 5 und 6 praktisch nicht mehr ausgebildet, die relativ grossen, ebenen Trennflächen 30 kann man jedoch als sehr breite, grossflächige Distanzhalter auffassen.

In den Fig. 7 und 8 ist eine Dränplatte B dargestellt. Sie ist im wesentlichen eben und hat in weitem Abstand voneinander angeordnete Auswölbungen 21' und 22', die den Auswölbungen 21 und 22 gleich sind. Eine Dränplatte B lässt sich somit auf die Rückseite einer Schutzplatte A klipsen, wie dies in Fig. 10 gezeigt ist. Die Dränplatte hat flächenperiodisch angeordnete Dränageöffnungen 31.

Das erfindungsgemässe Schutzmaterial wird in relativ grossformatigen Platten gefertigt, die Höhe dieser Platten entsprich den üblicherweise auftretenden Verfüllhöhen und beträgt etwa 1,20; 1,68 und 2,2 m. Für diese drei Masse genügen zwei Plattenformate (z.B. 2,2 x 1,20 und 1,68 x 1,20), da das Schutzmaterial nicht - wie die Wellplatten - nur in einer Richtung verlaufen muss, sondern hochkant oder quer verarbeitet werden kann. Zur Herstellung genügt also eine Vorrichtung, die ein 1,20 breites Material ergibt, das entsprechend abgelängt wird. Das PVC-Material wird schwarz eingefärbt..Typischerweise liegt die Materialstärke bei 0,5 mm bis 0,8 mm.

## Patentansprüche

1. Schutzmaterial für Bitumenanstriche oder dergleichen, das aus einer dünnen und im wesentlichen steifen Kunststoffolie besteht, in der flächenperiodisch angeordnete und insbesondere im Tiefziehverfahren hergestellte längliche Auswölbungen ausgebildet sind, dadurch gekennzeichnet, dass ein erster Teil dieser länglichen Auswölbungen (21) in eine Richtung und der andere, zweite Teil der Auswölbungen (22) in einer hierzu quer verlaufenden Richtung angeordnet sind, und dass die hintereinanderliegenden Auswölbungen (21 bzw. 22), die zu einem Teil der Auswölbungen gehören, durch je eine querlaufende Auswölbung (22 bzw. 21) aus dem anderen Teil der Auswölbungen voneinander getrennt sind und umgekehrt.

2. Schutzmaterial nach Anspruch 1, gekennzeichnet durch druckknopfartige, einen Hinterschnitt (x) aufweisende, eine Verbindung benachbarter Tafeln des Schutzmaterials ermöglichende Ausformungen (27).

3. Schutzmaterial nach Anspruch 1 oder 2, gekennzeichnet durch ein L-förmiges Winkelstück, das auf beiden Schenkeln mit Auswölbungen (21, 22) versehen ist.

4. Schutzmaterial nach einem der Ansprüche 1 bis 3, dadurch gekennzeichnet, dass die Auswölbungen (21, 22) etwa 3 bis 15 cm lang sind.

5. Schutzmaterial nach einem der Ansprüche 1 bis 4, dadurch gekennzeichnet, dass die Länge der Auswölbungen (21, 22) mindestens das 1,5fache, vorzugsweise das 2fache ihrer Breite beträgt.

6. Schutzmaterial nach einem der Ansprüche 1 bis 5, dadurch gekennzeichnet, dass mehrere Auswölbungen (z.B. 21) desselben Teils derAuswölbungen auf einer Geraden (23) hintereinander angeordnet sind.

7. Schutzmaterial nach einem der Ansprüche 1 bis 6, dadurch gekennzeichnet, dass an der Trennstelle zwischen den Auswölbungen (21, 22) Distanzhalter (24) vorgesehen sind.

8. Schutzmaterial nach einem der Ansprüche 1 bis 7, dadurch gekennzeichnet, dass die Auswölbungen (21,22) jedes Teils der Auswölbungen auf Netzlinien eines quadratischen Netzes liegen.

9. Schutzmaterial nach einem der Ansprüche 1 bis 8, dadurch gekennzeichnet, dass die auf benachbarten Geraden (23) liegenden Auswölbungen eines Teils (z.B. 21) gegeneinander versetzt sind.

10. Schutzmaterial nach einem der Ansprüche 1 bis 9, dadurch gekennzeichnet, dass die Auswölbungen (21, 22) V-, U- oder bogenförmigen Querschnitt haben.

11. Schutzmaterial nach einem der Ansprüche 2 bis 10, dadurch gekennzeichnet, dass sich die Ausformungen (27) im Bereich der Auswölbungen (21, 22) befinden.

12. Schutzmaterial nach Anspruch 11, dadurch gekennzeichnet, dass die Ausformungen (27) durch in die Seitenwände der Auswölbungen (21, 22) eingearbeitete, den Hinterschnitt (x) aufweisende Rillen ausgebildet werden.

13. Schutzmaterial nach Anspruch 11 oder 12, dadurch gekennzeichnet, dass das Mass des Hinterschnitts (x) so auf die Materialeigenschaften und insbesondere die Materialstärke der Schutztafel abgestimmt ist, dass das Einrasten übereinanderliegender Ausformungen (27) erst oberhalb eines, einem leichten Faustschlag entsprechenden Drucks eintritt.

## Claims

1. Protective material for bitumen coatings or the like consisting of a thin and substantially rigid synthetic foil in which longitudinal outwardly curved members, produced by deep-drawing methods in particular, are disposed periodically overthe surface, characterised in that a first portion of these longitudinal outwardly curved members (21) is disposed in one direction and in that another second portion of the curved members (22) is disposed in a direction extending transverse thereto, and in that the adjacent curved members (21 and 22) belonging to one portion of the curved members are divided by a respective transversely extending curved member (22 or 21) of the other portion of the curved members and vice versa.

2. Protective material as claimed in claim 1, characterised by push-button type formations (27) comprising an undercut section (x) and enabling a connection of adjacent panels of the protective material.

3. Protective material as claimed in claim 1 or 2, characterised by an L-shaped angle member provided on both limbs with outwardly curved members (21,22).

4. Protective material as claimed in one of claims 1 to 3, characterised in that the outwardly curved members (21, 22) are approximately 3 to 15 cm in length.

5. Protective material as claimed in one of claims 1 to 4, characterised in that the length of the outwardly curved members (21, 22) is at least 1.5 times, and preferably twice, their width.

6. Protective material as claimed in one of claims 1 to 5, characterised in that several outwardly curved members (i.e.21) of the same portion of these members are disposed one after the other in a straight line (23).

7. Protective material as claimed in one of claims 1 to 6, characterised in that spacers (24) are provided at the point of division between the outwardly curved portions (21, 22).

8. Protective material as claimed in one of claims 1 to 7, characterised in thatthe curved members (21, 22) of each curved member portion lie on lattice lines of a quadratic network.

9. Protective material as claimed in one of claims 1 to 8, characterised in that the curved members of a portion (i.e. 21) lying on adjacent straight lines (23) are offset with respect to one another.

10. Protective material as claimed in one of claims 1 to 9, characterised in that the curved members (21, 22) have V, U or arcuate cross-sections.

11. Protective material as claimed in one of claims 2 to 10, characterised in that the formations (27) are located in the area of the curved members (21,22).

12. Protective material as claimed in claim 11, characterised in that the formations (27) are formed by ribs comprising the undercut section (x) worked into the side walls of the curved members (21, 22).

13. Protective material as claimed in claim 11 or 12, characterised in that the size of the undercutsec- tion (x) is matched to the properties of the material and in particular the material thickness of the protective panel in such a way that the engagement of superimposed formations (27) only takes place above a pressure corresponding to a slight pressure of the hand.

## Revendications

1. Matériau de protection pour couches de peinture bitumineuse ou analogues, qui est constitué par une feuille en matière plastique mince et essentiellement rigide et dans laquelle sont ménagées des parties bombées allongées disposées selon une disposition périodique en surface et réalisées notamment selon le procédé d'emboutissage profond, caractérisé en ce qu'un premier ensemble de ces parties bombées allongées (21) sont disposées suivant une direction et que l'autre second ensemble des parties bombées (22) sont disposées suivant une direction transversale à la première, et que les parties bombées (21 ou 22), disposées les unes derrière les autres et qui font partie d'un ensemble de parties bombées, sont séparées les unes des autres par des parties bombées respectives (22 ou 21) s'étendant transversalement et appartenant à l'autre ensemble de parties bombées, et réciproquement.

2. Matériau de protection suivant la revendication 1, caractérisé par des parties moulées (27) en forme de boutons-pression, comportant une partie en dépouille (x) et permettant une liaison de plaques voisines du matériau de protection.

3. Matériau de protection suivant la revendication 1 ou 2, caractérisé par un élément coudé en forme de L qui comporte des parties bombées (21, 22) sur ses deux branches.

4. Matériau de protection selon l'une des revendications 1 à 3, caractérisé par le fait que les parties bombées (21, 22) possèdent une longueur comprise approximativement entre 3 et 15 cm.

5. Matériau de protection selon l'une des revendications 1 à 4, caractérisé par le fait que la longueur des parties bombées (21, 22) est égale au moins à 1,5 fois et de préférence à 2 fois leur largeur.

6. Matériau de protection selon l'une des revendications 1 à 5, caractérisé en ce que plusieurs parties cintrées (par exemple 21 ) du même ensemble de parties cintrées sont disposées à la suite les unes des autres sur une droite (23).

7. Matériau de protection selon l'une des revendications 1 à 6, caractérisé en ce que des entretoises (24) sont prévues au niveau des zones de séparation entre les parties bombées (21, 22).

8. Matériau de protection selon l'une des revendications 1 à 7, caractérisé en ce que les parties bombées (21, 22) de chaque ensemble de parties bombées sont disposées suivant des lignes d'un réseau carré.

9. Matériau de protection selon l'une des revendications 1 à 8, caractérisé en ce que les parties cintrées d'un ensemble (par exemple 21 ) situées sur des droites voisines (23) sont décalées réciproquement.

10. Matériau de protection selon l'une des revendications 1 à 9, caractérisé en ce que les parties cintrées (21, 22) possèdent une section transversale en forme de V, de U ou d'arc de cercle.

11. Matériau de protection selon l'une des revendications 1 à 10, caractérisé en ce que les parties moulées (27) sont situées au voisinage des parties bombées (21, 22).

12. Matériau de protection selon la revendication 11, caractérisé en ce que les parties moulées (27) sont réalisées par des rainures ménagées par usinage dans les parois latérales des parties bombées (21, 22) et comportant la partie en dépouille (x).

13. Matériau de protection selon la revendication 11 ou 12, caractérisé en ce que la hauteur de la partie en dépouille (x) est réglée sur les propriétés du matériau et notamment sur l'épaisseur du matériau de la plaque de protection de manière que l'engrènement par encliquetage de parties moulées superposées (27) ne s'effectue que pour une pression supérieure à une pression correspondant à un léger coup de poing.
